# EUROPÄISCHE PATENTSCHRIFT

(11) **EP 0 037 427 B1**
(45) Veröffentlichungstag und Bekanntmachung des Hinweises auf die Patenterteilung: **29.02.1984**
(21) Anmeldenummer: 80101791.4
(22) Anmeldetag: 03.04.1980
(51) Int. Cl.: B65H 1/04, B65H 3/32, B65H 3/44

(54) **Bogenanleger mit einer die in einer Rotationsdruckmaschine zu bedruckenden Bogen enthaltenden höhenverstellbaren Bogenstapelvorrichtung**
Sheet feeder with a height-adjustable sheet stacking device containing the sheets to be printed in a rotary printing machine
Margeur comportant un dispositif réglable en hauteur supportant la pile de feuilles à imprimer par une machine rotative

(43) Veröffentlichungstag der Anmeldung: 14.10.1981
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

## Beschreibung

Die Erfindung betrifft einen Bogenanleger mit einer die in einer Rotationsdruckmaschine zu bedruckenden Bogen enthaltenden höhenverstellbaren Bogenstapelvorrichtung.

Ein Bogenanleger dieser Art ist aus der DE-B-17 86 545 bekannt.

Es ist bereits bekannt, Bogenpakete von einem Stapel auf einen anderen zu transportieren. So zeigt beispielsweise die DE-B-1 013 156 eine Vorrichtung, in der Blätter packenweise von einem Vorratsstapel auf einen schräg stehenden Sammelstapel überführbar sind. Hierfür werden Bogenpacken- übertragungsbandsysteme und eine Rutsche verwendet. Des weiteren zeigt die GB-A-2 012 731 eine Bogenübergabevorrichtung, mit der Einzelbogen von einem ersten Stapel auf einen zweiten Stapel übergebbar sind, wobei während der Übergabe auch eine Wendung der Bogen erfolgt. Die zuerst erwähnte Vorrichtung ist aufwendig und nur einsetzbar, wenn eine ausreichende Höhendifferenz vorhanden ist, die durch die Rutsche überbrückt wird. Mit der zweiten Vorrichtung erfolgt zwangsweise eine Wendung der Bogen, was häufig nicht erwünschenswert ist. Außerdem erfordert der Einzelbogentransport einen erheblichen Zeitaufwand.

Mangels geeigneter Vorrichtungen mußten somit bisher Makulaturbogenpacken von Hand auf den die Gutbogen enthaltenden Bogenstapel aufgelegt werden, wenn z.B. für den Andruck oder beim Auftreten von sogenannten Stoppern Gutbogen gespart werden sollten.

Der Erfindung liegt die Aufgabe zugrunde, einen Bogenanleger zu schaffen, in dem eine automatische Übergabe von Makulaturbogen auf den die zu bedruckenden Bogen enthaltenden Bogenstapel möglich ist.

Diese Aufgabe wird dadurch gelöst, daß neben einer freien Seite der Bogenstapelvorrichtung eine zweite Bogenstapelvorrichtung zur kantenparallelen Ablage eines Makulaturbogenstapels angeordnet ist, daß mindestens eine in den Makulaturbogenstapel zwischen zwei Makulaturbogen einfahrbare Trennzunge zum Abteilen des Makulaturbogenstapels zwecks Überführung eines Makulaturbogenstapels auf den Bogenstapel vorgesehen ist und daß durch Makulaturbogentransportmittel der Makulaturbogenpacken auf den Bogenstapel zieh- oder schiebbar ist.

Vorteilhafte Weiterbildungen der Erfindung ergeben sich aus den Unteransprüchen und aus der Beschreibung in Verbindung mit den Zeichnungen.

Ein Vorteil der Erfindung liegt in der Möglichkeit, die Makulaturbogenübergabe durch eine zentrale Steuereinheit, beispielsweise durch einen Rechner, in Abhängigkeit von verschiedenen Betriebsbedingungen individuell zu steuern. Somit können beispielsweise beim Einrichten der Maschine durch Reduzierung des Personaleinsatzes die Andruckkosten niedrig gehalten werden, da automatisch und zeitgerecht eine Übergabe von Makulaturbogen möglich ist, so daß diese anstelle von unbedruckten Papieren für den Einrichtvorgang der Maschine zur Verfügung stehen. Desweiteren können beim Auftreten von Druckunterbrechungen, z.B. nach sogenannten Stoppern, die Materialkosten reduziert werden, da auch in solchen Fällen die erforderliche Anzahl von Makulaturbogen zur Verfügung steht. Das gleiche gilt für den Fall, daß Druckdifferenzen auftreten, die vom Farbwerk und/oder vom Feuchtwerk herrühren können, die mittels Makulaturbogen auffangbar sind, wobei nach Abarbeiten der Makulaturbogen ohne Maschinenunterbrechung mit dem Druck der Gutbogen fortgefahren wird. Das zeitaufwendige Handauflegen der Makulaturboten kann somit während des Maschinenstillstandes vollständig entfallen, so daß zumindest eine Person der Bedienungsmannschaft während dieser Zeit für andere Arbeiten zur Verfügung steht. Durch die Steuerung des Makulaturbogenstapels auf das Niveau des Gutbogenstapels läßt sich unter anderem in vorteilhafter Weise die Zahl der jeweils in einem Packen zu übergebenden Makulaturbogen, zumindest größenordnungsmäßig, beeinflussen. Durch die Verwendung eines Gebläses wird die Einführung des Bogengreifers zur Entnahme eines Makulaturbogenpackens wesentlich erleichtert.

Im folgenden wird die Erfindung anhand verschiedener Ausführungsbeispiele im einzelnen erläutert, wobei Bezug auf die beiliegenden Zeichnungen genommen wird. In diesen zeigen:
Fig. 1 eine erste Ausführungsform einer Makulaturbogentransportvorrichtung,
Fig. 2 ein Blockschaltbild zur Steuerung der Makulaturbogenübergabe,
Fig. 3 eine zweite Ausführungsform einer Makulaturbogentransportvorrichtung und
Fig. 4 eine dritte Ausführungsform einer Makulaturbogentransportvorrichtung.

Fig. 1 zeigt schematisch eine die in einer Rotationsdruckmaschine zu bedruckenden Bogen enthaltende Bogenstapelvorrichtung 1 eines Bogenanlegers. An einer der drei zugänglichen Seiten der Bogenstapelvorrichtung 1, vorzugsweise seitlich, ist parallel zur der Bogenstapelvorrichtung 1 eine Makulaturbogenstapelvorrichtung 2 angeordnet.

Der Gutbogenstapel 3 wird mittels Ketten 5 und 6, die durch einen nicht im einzelnen gezeigten Antrieb antreibbar sind, so angehoben, daß der oberste Bogen des Gutbogenstapels 3 sich jeweils in einer Position befindet, die die Zuführung auf einen nicht gezeigten Anlegetisch erlaubt. Zur Durchführung der Makulaturpackenübergabe von dem Makulaturbogenstapel 4 zu dem Gutbogenstapel 3 ist es vorteilhaft, die dem Gutbogenstapel 3 benachbarte obere Kante des Makulaturbogenstapels 4 mit Hilfe der Ketten 7 und 8 auf das Niveau des obersten Bogens des Gutbogenstapels nachzufahren. Besonders günstig ist es, wenn der unterste Bogen des zu übertragenden Makulaturbogenpackens 4a höhenmäßig geringfügig über dem obersten Bogen des Gutbogenstapels 3 zu liegen kommt. Es versteht sich, daß die Makulaturbogen die Formatgröße der zu bedruckenden Bogen auf dem Gutbogenstapel aufweisen.

Falls für den Andruck bzw. für Vor-, bereitungsarbeiten an einer Druckmaschine oder beim Auftreten von Funktionsfehlern während des Fortdrucks, beispielsweise durch sogenannte Stopper, zur Einsparung von Gutbogen ein Makulaturbogenpacken 4a von dem Makulaturbogenstapel 4 auf den Gutbogenstapel 3 zu übertragen ist, wird der oberkantenmäßig auf das Niveau des Gutbogenstapels 3 angehobene Makulaturbogenpacken 4a von einem Bogengreifer 9, der beispielsweise als Zangengreifer ausgebildet sein kann und dessen Unterteil 9a als Trennzunge dient, erfaßt und durch Verschwenken des Bogengreifers 9 durch geeignete in Fig. 1 nicht gezeigte Antreibsmittel, zwei Transportrollen 10 und 11, zugeführt, durch die der Makulaturbogenpacken erfaßt und vollständig über den Gutbogenstapel 3 geschoben wird. Nach Übergabe des Makulaturbogenpackens 4a an den Gutbogenstapel 3 kann der Bogengreifer 9 wieder zurückbewegt werden.

Die Steuerung der Makulaturbogenübergabe wird vorzugsweise durch eine zentrale Steuereinheit 12, die z. B. aus einem Mikroprozessor bestehen kann, durchgeführt. Fig. 2 zeigt ein Blockschaltbild des Steuerkreises. Wie aus dem Blockschaltbild hervorgeht, wird durch die Steuereinheit 12 ein Stapelmotor 13 für den Antrieb der Ketten 5, 6 der Bogenstapelvorrichtung 1 und ein Stapelmotor 14 für den Antrieb der Ketten 7, 8 der Makulaturbogenstapelvorrichtung 2 gesteuert. Desweiteren ist mit der Steuereinheit 12 ein Gebläsemotor 15 verbunden (Fig. 2 und 4), mit dessen Hilfe über ein geeignetes Gebläse gegen eine Seite des Makulaturbogenstapels 4 Luft geblasen wird, so daß die Einführung des Bogengreifers erleichtert wird. Durch eine Greiferantriebsvorrichtung 16, die in Fig. 1 nicht im einzelnen gezeigt ist, erfolgt die zeit- und weggerechte Steuerung des Bogengreifers 9.

Durch eine Druck- und/oder Bogentransport- überwachungsschaltung 17 sind die Betriebsbedingungen bzw. Betriebszustände erfaßbar, durch die die Zuführung von Makulaturbogen notwendig wird. Die Steuereinheit 12 ist auch über ein Steuerpult 18, das mit einer entsprechenden Tastatur (nicht im einzelnen gezeigt/ ausgerüstet ist, ansprechbar, so daß die Einleitung einer Makulaturbogenübergabe manuell möglich ist. Letztlich wird durch die Steuereinheit 12 ein Transportrollen-Antriebsmotor 19 für die Transportrollen 10 und 11 gesteuert.

Fig. 3 zeigt ein zweites Ausführungsbeispiel einer Makulaturbogentransportvorrichtung. Bei diesem Ausführungsbeispiel ist der Bogengreifer 9 an einem Schlitten 20 befestigt, der entlang einer Führungsschiene 21 über den Bogenstapel 3 bewegbar ist. Dafür wird eine mit einem Gewinde versehene Spindel 22 werwendet, welche mittels eines Motors 23 in beide Richtungen drehbar ist. Mit Hilfe der Spindel 22 kann der Schlitten 20 und somit der einen Makulaturbogenpacken 4a erfassende Bogengreifer 9 über den Bogenstapel 3, d. h. von rechts nach links und anschließend von links nach rechts, bewegt werden.

Die in Fig. 1 verwendeten Transportrollen 10 und 11 sind bei dem Ausführungsbeispiel gemäß Fig_{.} 3 nicht zwingend erforderlich, da der gesamte Übergabevorgang allein vom Bogengreifer 9 ausgeführt werden kann. Der hier verwendete Motor 23 zum Antrieb der Spindel 22 ist ebenfalls von einer zentralen Steuereinheit, wie sie in Fig. 2 im Zusammenhang mit dem Ausführungsbeispiel 1 beschrieben wurde, steuerbar. Der Schlitten 20 mit dem Bogengreifer 9 kann durch eine geeignete Anordnung der Spindel 22 in einem vorhandenen freien Durchgang seitlich des Saugerkopfschlosses 25 vorbeibewegt werden. Nach dem Ablegen eines Makulaturbogenpackens 4a auf dem Bogenstapel 3 wird der Bogengreifer 9 durch ein Hebemittel, z. B. durch einen an einem steuerbaren teleskopartigen Arm befestigten Elektromagneten 24, auf einer überhöhten Bahn zurück zum Makulaturbogenstapel 4 geführt, so daß eine Berührung des obersten Bogens auf dem Bogenstapel 3 bei der Rückführbewegung des Bogengreifers 9 vermieden wird.

In Fig. 4 ist ein weiteres Ausführungsbeispiel dargestellt, bei dem ein Makulaturbogenpacken 4a durch einen als Schieber ausgebildeten Bogengreifer 26, dessen Unterteil 26a als Trennzunge wirkt, auf den Gutbogenstapel 3 geschoben werden kann. Der Bogengreifer 26 ist an einem Schlitten 27 befestigt, der an einer Führungsschiene 28 von links nach rechts und umgekehrt verschiebbar ist. Für den Antrieb des Schlittens 27 wird eine mit einem Gewinde versehene Spindel 29 verwendet, die durch einen Motor 30 in beiden Richtungen antreibbar ist. Ähnlich wie bei der Ausführungsform gemäß Fig. 3 kann auch bei dem Ausführungsbeispiel gemäß Fig. 4 der Bogengreifer 26 durch eine entsprechende Vorrichtung, beispielsweise durch dessen Befestigung an einem teleskopartigen Arm, auf einem überhöhten Weg nach Abgabe des Makulaturbogenpackens 4a in die rechte Ausgangsposition zurückgeführt werden.

Zur erleichterten Einführung des Bogengreifers 26 wird seitlich ein durch einen Motor 15 antreibbares Gebläse 31 eingebaut, das auch bei den Ausführungsformen gemäß Fig. 1 und 3 verwendet werden kann.

Unterhalb des Greifers 26 ist ein an einer Seitenwand höhenmäßig verschiebbarer Niederhalter 34 gezeigt, der nach Erfassen des zu übergebenden Makulaturbogenpackens 4a unterhalb des Bogengreifers 26 einschieb- bzw. einschwenkbar ist und somit die zurückbleibenden Makulaturbogen auf dem Makulaturbogenstapel 4 festhält. Auch diese Anordnung mit dem Niederhalter 34 ist prinzipiell bei allen Ausführungsbeispielen verwendbar.

Der Bogengreifer 26 schiebt einen zu übergebenden Makulaturbogenpacken 4a nach links, so daß dieser in den Einflußbereich zweier Transportbänder 32 und 33 gelangt, an deren Stelle herkömmliche Transportrollen verwendet werden können. Die vollständige Übergabe des Makulaturbogenpackens 4a auf den Gutbogenstapel 3 wird dann mit Hilfe der Transportbänder 32 und 33 ausgeführt.

Gegebenenfalls kann zur erleichterten Obergabe eines Makulaturbogenpackens 4a der Makulaturbogenstapel 4 leicht geneigt sein, was durch die schräge Ebene 35 angedeutet ist. Dies ist mit Hilfe der Ketten 7 und 8 in einfacher Weise möglich. Dadurch wird der zu überwindende Reibwert bei der Übergabe eines Makulaturbogenpackens verringert. Eine weitere Variante besteht darin, daß die Spindel 29 sich über den gesamten Makulaturbogenstapel 4, d. h. bis zur linken Seitenwand des Makulaturbogenstapels 4, erstreckt. In diesem Fall kann auf die Verwendung von Transportrollen oder Transportbänder verzichtet werden und zwar insbesondere dann, wenn der Makulaturbogenstapel 4 in die geneigte Ebene 35 gebracht wird.

Beiderseits der in den Fig. 1, 3 und 4 gezeigten Bogenstapel 3 und, falls gewünscht, auch vorn und hinten sind sogennannte Patscher, z. B. in Form von Ausrichtplatten, vorgesehen, die mit einem Vibrator verbunden sind, mit deren Hilfe die oberen Bogen ees Bogenstapels 3 ausgerichtet werden können. Aus Platzgründen ist lediglich in Fig. 1 eine Ausgleichsplatte 36 mit einem Vibrator 37 schematisch angedeutet.

## Patentansprüche

1. Bogenanleger mit einer die in einer Rotationsdruckmaschine zu bedruckenden Bogen enthaltenden höhenverstellbaren Bogenstapelvorrichtung (1), dadurch gekennzeichnet, daß neben einer freien Seite der Bogenstapelvorrichtung (1) eine zweite Bogenstapelvorrichtung (2) zur kantenparallelen Ablage eines Makulaturbogenstapels (4) angeordnet ist, daß mindestens eine in den Makulaturbogenstapel (4) zwischen zwei Makulaturbogen einfahrbare Trennzunge (9a, 26a) zum Abteilen des Makulaturbogenstapels (4) zwecks Überführung eines Makulaturbogenpackens (4a) auf den Bogenstapel (3) vorgesehen ist und daß durch Makulaturbogentransportmittel (9; 9, 20, 21, 22, 23; 26, 27, 28, 29, 30) der Makulaturbogenpacken (4a) auf den Bogenstapel (3) zieh- oder schiebbar ist.

2. Bogenanleger nach Anspruch 1, dadurch gekennzeichnet, daß durch eine zentral steuerbare Bogenerfassungsvorrichtung (9) ein Makulaturbogenpacken (4a) von dem neben dem Bogenstapel (3) angeordneten Makulaturbogenstapel (4) erfaßbar und an den Bogenstapel (3) ziehbar ist, wonach der Makulaturbogenpacken (4a) durch weitere Transportmittel (10, 11) vollständig über den Bogenstapel (3) schiebbar ist.

3. Bogenanleger nach Anspruch 2, dadurch gekennzeichnet, daß die Bogenerfassungsvorrichtung (9) mindestens einen Botengreifer aufweist und daß die weiteren steuerbaren Transportmittel (10, 11) angetriebene Transportrollen umfassen.

4. Bogenanleger nach Anspruch 1, dadurch gekennzeichnet, daß durch die zentral steuerbare Bogenerfassungsvorrichtung (9) ein Makulaturbogenpacken (4a) von der neben der Bogenstapelvorrichtung (1) angeordneten Makulaturbogenstapelvorrichtung (2) erfaßbar ist, wonach die Bogenerfassungsvorrichtung (9) durch eine Führungsvorrichtung (21, 22, 23) über den Bogenstapel (3) ziehbar und auf einer überhöhten Bahn zum Makulaturbogenstapel (4) zurückführbar ist.

5. Bogenanleger nach Anspruch 4, dadurch gekennzeichnet, daß die Führungsvorrichtung (21, 22, 23) eine motorisch in beiden Richtungen antreibbare über dem Bogenstapel (3) angeordnete Führungsspindel (22) umfaßt.

6. Bogenanleger nach Anspruch 4 oder 5, dadurch gekennzeichnet, daß die Bogenerfassungsvorrichtung (9) nach Übergabe eines Makulaturbogenpackens (4a) an den Bogenstapel (3) durch eine Hebevorrichtung (24) in eine überhöhte Bahn für den Rücktransport bewegbar ist.

7. Bogenanleger nach Anspruch 1, dadurch gekennzeichnet, daß die Makulaturbogenüberabgevorrichtung (26, 27, 28, 29, 32, 33) eine Bogenerfassungsvorrichtung (26) umfaßt, die einen Makulaturbogenpacken (4a) an der von dem Bogenstapel (3) entfernt liegenden Makulaturbogenstapelkante zu erfassen und gegen weitere steuerbare Transportmittel (32, 33) zu schieben vermag, durch die der Makulaturbogenpacken (4a) vollständig über den Bogenstapel (3) schiebbar ist.

8. Bogenanleger nach einem der vorangehenden Ansprüche, dadurch gekennzeichnet, daß der Makulaturbogenstapel (4) in einer zum Bogenstapel (3) hin geneigten Ebene (35) liegt.

9. Bogenanleger nach einem der vorangehenden Ansprüche, dadurch gekennzeichnet, daß der Bogenstapel (3) vor Ubernahme des Makulaturbogenpackens (4a) um einen Betrag absenkbar ist, der der Höhe des zu übertragenden Makulaturbogenpackens (4a) entspricht.

10. Bogenanleger nach einem der vorangehenden Ansprüche, dadurch gekennzeichnet, daß am Makulaturbogenstapel (4) im Bereich der Bogenerfassungsvorrichtung (9; 26) ein gegen den Makulaturbogenstapel (4) gerichtetes Gebläse (15, 31) angeordnet ist.

11. Bogenanleger nach einem der vorangehenden Ansprüche, dadurch gekennzeichnet, daß der Makulaturbogenübergabevorgang durch eine zentrale Steuereinheit (12) steuerbar ist.

12. Bogenanleger nach Anspruch 11, dadurch gekennzeichnet, daß die zentrale Steuereinheit (12) ein Mikroprozessor ist.

13. Bogenanleger nach einem der vorangehenden Ansprüche, dadurch gekennzeichnet, daß der Makulaturbogenstapel (4) höhenverstellbar ist.

14. Bogenanleger nach einem der vorangehenden Ansprüche, dadurch gekennzeichnet, daß durch eine Druck-und/oder Bogenüberwachungsschaltung (17) beim Auftreten von Fehlern, z. B. Bogenstoppern, ein Makulaturbogenübergabesignal erzeugt wird, wonach die Steuereinheit (12) über einen Stapelmotor (13) eine Absenkung des Bogenstapels (3) und über einen Stapelmotor (14) eine Anhebung des Makulaturbogenstapels (4) durchführt und nach Erfassen eines zu übergebenden Makulaturbogenpackens (4a) durch die Bogenerfassungsvorrichtung (9; 26) einen Bogengreiferantrieb (16; 23; 30) und/oder einen Transportrollen- oder Bandantrieb (10, 11, 19; 32, 33) aktiviert.

15. Bogenanleger nach einem der vorangehenden Ansprüche, dadurch gekennzeichnet, daß zumindest an einer Seite des Bogenstapels (3) zur Ausrichtung des übergebenen Makulaturbogenpackens (4a) eine mit einem Vibrator (37) verbundene Ausgleichsplatte (36) vorgesehen ist.

## Revendications

1. Margeur comportant un dispositif de support de pile de feuilles (1) déplaçable en hauteur et contenant des feuilles à imprimer dans une machine rotative, caractérisé en ce qu'il est prévu à côté d'une partie libre du dispositif de support de pile de feuilles (1) un second dispositif de support de pile de feuilles (2) servant à recevoir, avec parallélisme des bords correspondants, une pile de feuilles de rebut (4), en ce qu'il est prévu au moins une languette séparatrice (9a, 26a) pouvant être engagée dans la pile de feuilles de rebut (4) entre deux feuilles de rebut en vue de séparer la pile de feuilles de rebut (4) afin d'assurer le transfert d'un paquet de feuilles de rebut (4a) sur la pile de feuilles correctes (3) et en ce que le paquet de feuilles de rebut (4a) peut être amené par traction ou par poussée jusque sur la pile de feuilles correctes (3) par des moyens de transport de feuilles de rebut (9; 9, 20, 21, 22, 23; 26, 27, 28, 29, 30).

2. Margeur selon la revendication 1, caractérisé en ce que, à l'aide d'un dispositif de saisie de feuilles (9) à commande centralisée, un paquet de feuilles de rebut (4a) peut être saisi sur la pile de feuilles de rebut (4) disposée à côté de la pile de feuilles correctes (3) et peut être tiré vers la pile de feuilles correctes (3) et en ce qu'ensuite le paquet de feuilles de rebut (4a) est transféré complètement jusque sur la pile de feuilles correctes (3) par d'autres moyens transporteurs (10, 11).

3. Margeur selon la revendication 2, caractérisé en ce que le dispositif de saisie de feuilles (9) comporte au moins un organe de préhension de feuilles et en ce que les autres moyens transporteurs pouvant être commandés (10, 11) comportent des rouleaux transporteurs entraînés.

4. Margeur selon la revendication 1, caractérisé en ce que, à l'aide du dispositif de saisie de feuilles (9) à commande centralisée, un paquet de feuilles de rebut (4a) peut être saisi à partir du dispositif de support de pile de feuilles de rebut (2) placé à côté du dispositif de support de pile de feuilles correctes (1) et ensuite le dispositif de préhension de feuilles (9) peut être tiré au-dessus de la pile de feuilles correctes (3) par un dispositif de guidage (21, 22, 23) et peut être ramené vers la pile de feuilles de rebut (4) sur une trajectoire surélevée.

5. Margeur selon la revendication 4, caractérisé en ce que le dispositif de guidage (21, 22, 23) comporte une broche de guidage (22) disposée au-dessus de la pile de feuilles correctes et pouvant être entraînée par moteur dans les deux directions.

6. Margeur selon l'une des revendications 4 ou 5, caractérisé en ce que le dispositif de saisie de feuilles (9) peut être déplacé, après transfert d'un paquet de feuilles de rebut (4a) jusque sur la pile de feuilles correctes (3), à l'aide d'un mécanisme éléveteur (24) sur une trajectoire surélevée pour le transport de retour.

7. Margeur selon la revendication 1, caractérisé en ce que le dispositif de transfert de feuilles de rebut (26, 27, 28, 29, 32, 33) comporte un dispositif de saisie de feuilles (26), qui permet de saisir un paquet de feuilles de rebut (4a) sur le bord de la pile de feuilles de rebut qui est éloigné de la pile de feuilles correctes (3) et de le déplacer vers d'autres moyens transporteurs (32, 33) pouvant être commandés et par lesquels le paquet de feuilles de rebut (4a) peut être amené complètement sur la pile de feuilles correctes (3).

8. Margeur selon l'une des revendications précédentes, caractérisé en ce que la pile de feuilles de rebut (4) est située dans un plan (35) incliné en direction de la pile de feuilles correctes (3).

9. Margeur selon l'une des revendications précédentes, caractérisé en ce que la pile de feuilles correctes (3) peut être descendue, avant le transfert du paquet de feuilles de rebut (4a), d'une distance qui correspond à la hauteur du paquet de feuilles de rebut (4a) à transférer.

10. Margeur selon l'une des revendications précédentes, caractérisé en ce qu'un ventilateur (15, 31) dirigé vers la pile de feuilles de rebut (4) est disposé sur la pile de feuilles de rebut (4) dans la zone du dispositif de saisie de feuilles (9; 26).

11. Margeur selon l'une des revendications précédentes, caractérisé en ce que l'opération de transfert de feuilles de rebut peut être commandée par une unité centrale de commande (12).

12. Margeur selon la revendication 11, caractérisé en ce que l'unité centrale de commande (12) est un microprocesseur.

13. Margeur selon l'une des revendications précédentes, caractérisé en ce que la pile de feuilles de rebut (4) est réglable en hauteur.

14. Margeur selon l'une des revendications précédentes, caractérisé en ce que, à l'aide d'un circuit de contrôle d'impression et/ou de feuilles (17), un signal de transfert de feuilles de rebut est produit lors d'une manifestation de défauts, par exemple de bouchons de feuilles, en ce qu'ensuite l'unité de commande (12) assure, par l'intermédiaire d'un moteur (13), un mouvement de descente de la pile de feuilles correctes (3) et, par l'intermédiaire d'un moteur (14), un mouvement de montée de la pile de feuilles de rebut (4) et en ce que, après saisie d'une paquet de feuilles de rebut (4a) à transférer, le dispositif de saisie de feuilles (9; 26) assure l'actionnement d'un mécanisme d'entraînement de dispositif de préhension de feuilles (16; 23; 30) et/ou d'un mécanisme d'entraînement de rouleaux transporteurs ou de bandes transporteuses (10, 11, 19; 32, 33).

15. Margeur selon l'une des revendications précédentes, caractérisé en ce qu'il est prévu au moins d'un côté de la pile de feuilles correctes (3) une plaque d'orientation (36) reliée à un vibreur (37) et servant à l'orientation du paquet de feuilles de rebut transféré (4a).

## Claims

1. Sheet feeder having a height-adjustable sheet stacking device (1) containing the sheets to be printed in a rotary printing machine, characterised in that a second sheet stacking device (2) for depositing a stack of extra sheets (spoils) (4) parallel to its edge is arranged next to one free side of the sheet stacking device (1), in that there is provided at least one dividing tongue (9a, 26a), which can be guided in between two extra sheets in the stack of extra sheets (4) to divide off the extra sheet stack (4) in order to transfer a pack of extra sheets (4a) to the sheet stack (3), and in that the pack of extra sheets (4a) can be pulled or pushed on to the sheet stack (3) by extra sheet transport means (9; 9, 20, 21, 22, 23; 26, 27, 28, 29, 30).

2. Sheet feeder according to claim 1, characterised in that a pack of extra sheets (4a) can be picked up from the extra sheet stack (4) arranged next to the sheet stack (3) and pulled to the sheet stack (3) by a centrally controllable stack pick-up device (9), after which the pack of extra sheets (4a) can be pushed completely over the sheet stack (3) by further transporting means (10, 11).

3. Sheet feeder according to claim 2, characterised in that the sheet pick-up device (9) has at least one sheet grab, and in that the further controllable transporting means (10, 11) comprise driven transport rollers.

4. Sheet feeder according to claim 1, characterised in that a pack of extra sheets (4a) can be picked up from the extra sheet stacking device (2) arranged next to the sheet stacking device (1) by the centrally controllable sheet pick-up device (9), after which the sheet pick-up device (9) can be pulled over the sheet stack (3) by a guide device (21, 22, 23) and can be returned to the extra sheet stack (4) via a raised path.

5. Sheet feeder according to claim 4, characterised in that the guide device (21, 22, 23) comprises a guide spindle (22) arranged above the sheet stack (3) which can be driven by a motor in both directions.

6. Sheet feeder according to claim 4 or 5, characterised in that the sheet pick-up device (9) can be moved by a lifting device (24) to a higher path for the return transport after a pack of extra sheets (4a) has been transferred to the sheet stack (3).

7. Sheet feeder according to claim 1, characterised in that the extra sheet transfer device (26, 27, 28, 29, 32, 33) comprises a sheet pick-up device (26), which can pick up a pack of extra sheets (4a) at the edge of the extra sheet stack lying further away from the sheet stack (3) and push against further controllable transporting means (32, 33), by which the pack of extra sheets (4a) can be pushed completely over the sheet stack (3).

8. Sheet feeder according to one of the above claims, characterised in that the extra sheet stack (4) lies in a plane (35) inclined towards the sheet stack (3).

9. Sheet feeder according to one of the above claims, characterised in that the sheet stack (3) can be lowered before the pack of extra sheets (4a) is taken over, by an amount which corresponds to the height of the pack of extra sheets (4a) to be transferred.

10. Sheet feeder according to one of the above claims, characterised in that a fan (15, 31) directed against the extra sheet stack (4) is arranged on the extra sheet stack (4) in the area of the sheet pick-up device (9; 26).

11. Sheet feeder according to one of the above claims, characterised in that the extra sheet transfer process is controllable by a central control unit (12).

12. Sheet feeder according to claim 11, characterised in that the central control unit (12) is a microprocessor.

13. Sheet feeder according to one of the above claims, characterised in that the extra sheet stack (4) is height-adjustable.

14. Sheet feeder according to one of the above claims, characterised in that an extra sheet transfer signal is produced by a printing and/or sheet monitoring circuit (17) when errors occur, e.g. sheet stoppers, after which the control unit (12) lowers the sheet stack (3) via a stack motor (13) and raises the extra sheet stack (4) via a stack motor (14), and activates a stack pick-up drive (16; 23; 30) and/or a transport roller or belt drive (10, 11, 19; 32, 33) after picking up a pack of extra sheets (4a) to be transferred with the sheet pick-up device (9; 26).

15. Sheet feeder according to one of the above claims, characterised in that a compensation plate (36) connected to a vibrator (37) is provided on at least one side of the sheet stack (3) to straighten the transferred pack of extra sheets (4a).
